# FASCICULE DE BREVET EUROPEEN

(11) **EP 4 105 414 B1**
(45) Date de publication et mention de la délivrance du brevet: **15.11.2023**
(21) Numéro de dépôt: 22174832.0
(22) Date de dépôt: 23.05.2022
(51) Int. Cl.: E05B 27/00, E05B 35/14, E05B 19/04, E05B 47/00, E05B 19/00

(54) **SERRURE À CLÉ PLATE**
SCHLOSS MIT FLACHEM SCHLÜSSEL
LOCK WITH FLAT KEY

(30) Priorité: 16.06.2021 FR 2106363
(43) Date de publication de la demande: 21.12.2022
(73) Titulaire: ASSA ABLOY France SAS, 92120 Montrouge (FR)
(72) Inventeur: JULIEN, Hervé, 10100 Romilly-sur-Seine (FR); FERREIRA, Romain, 10410 Saint Parres aux Tertres (FR); GOSSIAUX, Alexandre, 10390 Verrières (FR)
(74) Mandataire: Ipsilon

(56) Documents cités:
- EP-A1- 2 398 983
- EP-A1- 3 101 206
- EP-A2- 2 407 616
- WO-A2-2006/066019

## Description

La présente invention concerne une serrure à clé plate, et plus particulièrement une serrure à clé plate à butée de clé active.

Le document EP 2 407 616 décrit une serrure à clé plate comportant, au voisinage du fond du canal de clé, une butée de clé active, sollicitée par ressort vers l'extérieur du rotor dans une encoche du stator, et assurant le blocage du rotor en l'absence de clé. Cette butée de clé active comporte une rampe et la clé comporte une rampe correspondante. En fin d'introduction de la clé dans le canal de clé, les deux rampes coopèrent pour assurer le déplacement de la butée de clé active de la position de verrouillage à la position de libération du rotor.

Un but de la présente invention est d'apporter une sécurité supplémentaire à une serrure de clé plate à butée de clé active.

L'invention a pour objet une serrure à clé plate, à butée de clé active disposée dans un logement de rotor au voisinage du fond du canal de clé, sollicitée vers une encoche de stator en l'absence de clé pour assurer un verrouillage du rotor, et comportant une rampe coopérant avec une rampe correspondante de la clé pour ramener, en fin d'introduction de la clé dans le canal de clé, la butée de clé active de la position de verrouillage du rotor vers la position de libération du rotor, caractérisée en ce que :
- la butée de clé active comporte, à l'opposé de sa rampe dans le sens de progression de la clé, une excroissance dirigée vers le canal de clé, et
- la clé comporte un usinage pour recevoir ladite excroissance lorsque la butée de clé active est ramenée en position de libération du rotor.

Selon un mode de réalisation, la forme de l'excroissance et celle de l'usinage sont compatibles entre elles.

Selon un mode de réalisation, la rampe de la clé a une longueur suffisante pour, par coopération avec la rampe de la butée de clé active, ramener, en fin d'introduction de la clé dans le canal de clé, la butée de clé active jusqu'à la position de libération du rotor.

Selon un mode de réalisation, la rampe de la clé n'a pas une longueur suffisante pour ramener la butée de clé active jusqu'à la position de libération du rotor, et la clé comporte, dans l'usinage, un aimant assurant, par attraction de l'excroissance, l'achèvement du déplacement de la butée de clé active jusqu'à la position de libération du rotor.

Selon un mode de réalisation, la butée de clé active est sollicitée vers le stator, en position de verrouillage du rotor, par des ressorts logés dans le rotor.

Selon un mode de réalisation, la butée de clé active est sollicitée vers le stator, en position de verrouillage du rotor, par un aimant logé dans le stator.

L'invention est décrite ci-après avec référence aux dessins annexés d'un mode de réalisation, qui représentent :
[Fig. 1] une vue éclatée d'un exemple de réalisation d'un cylindre de serrure pour clé plate à butée de clé active selon l'invention.
[Fig. 2] un exemple de réalisation d'une butée de clé active selon l'invention.
[Fig. 3] une vue perspective de l'extrémité d'une clé plate selon l'invention.
[Fig. 4] une vue en coupe axiale dans le plan de clé en cours d'introduction de la clé.
[Fig. 5] une vue en coupe axiale dans le plan de clé en fin d'introduction de la clé, selon un premier mode de réalisation de la rampe de clé.
[Fig. 6] une vue de bout de la clé de la Fig. 4.
[Fig. 7] une vue de bout de la clé de la Fig. 5.
[Fig. 8] une vue de coupe axiale dans le plan de clé en fin d'introduction de la clé, selon un deuxième mode de réalisation de la rampe de clé.
[Fig. 9] une vue en coupe axiale analogue à la Fig. 8, après action de l'aimant logé dans la clé.
[Fig. 10] une vue en coupe transversale au canal de clé, montrant la butée de clé active en position de verrouillage sous l'action d'un aimant logé dans le stator.
[Fig. 11] une vue analogue à la Fig. 10 après introduction de la clé dans le canal de clé.

Une serrure à clé plate conforme à l'invention comprend, dans l'exemple de réalisation représenté (Fig. 1), un cylindre 1 à embase unique et deux stators 2, pour chaque stator 2 un rotor 3, et une clé 4. Dans un autre exemple de réalisation, la serrure comprend un stator unique. Une butée de clé active 5 est disposée dans un logement 6 du rotor 3.

La butée de clé active 5 comporte (Fig. 2), un corps central 7 et deux ailes 8, 9 portant chacune un tube, respectivement 10, 11, destiné au guidage et à loger un ressort 12, 13.

Le corps central 7 porte, du côté recevant la clé 4, une rampe 14, et du côté opposé une excroissance 15 dirigée vers l'axe du rotor 3. La tige de la clé 4 présente (Fig. 3), au voisinage de son extrémité, une rampe 16 destinée à coopérer avec la rampe 14 de la butée de clé active 5 pour assurer le passage de la butée de clé active 5 de sa position de verrouillage du rotor vers sa position de libération du rotor.

En avant de la rampe 16, sur son profil étroit, la clé 4 présente un usinage latéral 17 destiné à recevoir l'excroissance 15 de la butée de clé active 5. Dans le plan moyen de la clé 4 (Fig. 4 et Fig. 6), avant contact des deux rampes 14 et 16, la butée de clé active 5 est repoussée dans le stator 2 par ses ressorts 12, 13, et elle est en position de verrouillage du rotor 3. En cas de progression de la clé 4, la rampe 16 de la clé 4 coopère avec la rampe 14 de la butée de clé active 5 pour ramener la butée de clé active 5 dans le volume du rotor 3, vers la position de libération du rotor 3. Le déplacement de la butée de clé active 5 entraîne le déplacement de son excroissance 15 dans l'usinage 17 de la clé 4 (Fig. 5 et Fig. 7). Dans l'exemple de réalisation des Fig. 4 à Fig. 7, la rampe 16 de la clé 4 a une longueur suffisante pour, par coopération avec la rampe 14 de la butée de clé active 5, ramener la butée de clé active 5 jusqu'à la position de libération du rotor 3. En fin d'introduction de la clé 4 dans le canal de clé, la butée de clé active 5 est en position de libération du rotor 3 et la clé peut alors tourner et entraîner le rotor 3.

Dans le cas d'utilisation d'une clé à rampe 16 mais dépourvue d'usinage 17, ou dotée d'un usinage de forme inadaptée à l'excroissance 15, la progression de la clé 4 est interrompue. La clé ne peut aller jusqu'à sa butée naturelle et ne peut pas commander la rotation du rotor 3. La forme de l'excroissance est adaptable au goût de chacun, comme la forme de l'usinage. Le seul impératif est que les formes de l'excroissance et de l'usinage soient compatibles entre elles.

Dans l'exemple de réalisation des Fig. 8 et Fig. 9, la rampe 16 de la clé 4 n'a pas une longueur suffisante pour ramener la butée de clé active 5 jusqu'à la position de libération du rotor 3. La Fig. 8 montre la clé 4 en position introduite dans le canal de clé, et la butée de clé active 5 ramenée vers le canal de clé mais pas suffisamment pour libérer le rotor 3. La clé 4 comporte, dans l'usinage 17, un aimant 18 assurant, par attraction de l'excroissance 15, l'achèvement du déplacement de la butée de clé active 5 jusqu'à la position de libération du rotor 3 (Fig. 9). Ainsi, l'association de la rampe 16 de la clé et de l'aimant 18 logé dans l'usinage 17 de la clé 4, assure le déplacement de la butée de clé active 5 depuis sa position de verrouillage du rotor 3 jusqu'à sa position de libération du rotor 3.

Pour assurer sa fonction de verrouillage du rotor 3 en l'absence de clé 4, la butée de clé active 5 doit être sollicitée vers le stator 2. Dans l'exemple de réalisation des Fig. 1 à Fig. 9, la butée de clé active 5 est sollicitée vers le stator 2 par des ressorts 12, 13, logés dans le rotor 3, dans les tubes 10, 11 portés par la butée de clé active 5.

Dans l'exemple de réalisation des Fig. 10 et Fig. 11, la butée de clé active 5 est sollicitée vers le stator 2 par un aimant 19 logé dans le stator 2.

Sur la Fig. 10, en l'absence de clé, la buté de clé active 5 est attirée par l'aimant 19 et assure le verrouillage du rotor 3. Sur la Fig. 11, en présence de la clé, la butée de clé active 5 est ramenée dans le rotor 3, en position de libération du rotor .3.

## Revendications

1. Serrure à clé plate (4), à butée de clé active (5) disposée dans un logement (6) de rotor au voisinage du fond de canal de clé, sollicitée vers une encoche de stator en l'absence de clé pour assurer un verrouillage du rotor, et comportant une rampe (14) coopérant avec une rampe (16) correspondante de la clé (4) pour ramener, en fin d'introduction de la clé (4) dans le canal de clé, la butée de clé active (5) de la position de verrouillage du rotor (3) vers la position de libération du rotor (3), **caractérisée en ce que** :
- la butée de clé active (5) comporte, à l'opposé de sa rampe (14) dans le sens de progression de la clé (4), une excroissance (15) dirigée vers le canal de clé, et
- la clé (4) comporte un usinage (17) pour recevoir ladite excroissance (15) lorsque la butée de clé active (5) est ramenée en position de libération du rotor (3).

2. Serrure à clé plate selon la revendication 1, **caractérisée en ce que** la forme de l'excroissance (15) et celle de l'usinage (17) sont compatibles entre elles.

3. Serrure selon l'une des revendications 1 ou 2 **caractérisée en ce que** :
- la rampe (16) de la clé (4) a une longueur suffisante pour, par coopération avec la rampe (14) de la butée de clé active (5), ramener, en fin d'introduction de la clé (4) dans le canal de clé, la butée de clé active (5) jusqu'à la position de libération du rotor (3).

4. Serrure selon l'une des revendications 1 ou 2 **caractérisée en ce que**
- la rampe (16) de la clé (4) n'a pas une longueur suffisante pour ramener la butée de clé active (5) jusqu'à la position de libération du rotor (3), et **en ce que** la clé (4) comporte, dans l'usinage (17), un aimant (18) assurant, par attraction de l'excroissance (15), l'achèvement du déplacement de la butée de clé active (5) jusqu'à la position de libération du rotor (3).

5. Serrure selon l'une des revendications 1 à 4 **caractérisée en ce que** :
- la butée de clé active (5) est sollicitée vers le stator (2), en position de verrouillage du rotor (3), par des ressorts (12, 13) logés dans le rotor (3).

6. Serrure selon l'une des revendications 1 à 4 **caractérisée en ce que** la butée de clé active (5) est sollicitée vers le stator (2), en position de verrouillage du rotor (3), par un aimant (19) logé dans le stator (2).

## Patentansprüche

1. Schloss mit flachem Schlüssel (4) mit aktivem Schlüsselanschlag (5), der in einem Rotorgehäuse (6) in der Nähe des Bodens des Schlüsselkanals angeordnet ist, der bei Abwesenheit eines Schlüssels gegen eine Statorkerbe vorgespannt ist, um eine Verriegelung des Rotors sicherzustellen, und umfassend eine Rampe (14), die mit einer entsprechenden Rampe (16) des Schlüssels (4) zusammenarbeitet, um, am Ende der Einführung des Schlüssels (4) in den Schlüsselkanal, den aktiven Schlüsselanschlag (5) aus der Verriegelungsposition des Rotors (3) in die Freigabeposition des Rotors (3) zurückzubringen, **dadurch gekennzeichnet, dass**:
- der aktive Schlüsselanschlag (5) gegenüber seiner Rampe (14) in der Bewegungsrichtung des Schlüssels (4) eine Ausbuchtung (15) umfasst, die gegen den Schlüsselkanal gerichtet ist, und
- der Schlüssel (4) eine Bearbeitung (17) umfasst, um die Ausbuchtung (15) aufzunehmen, wenn der aktive Schlüsselanschlag (5) in die Freigabeposition des Rotors (3) zurückgeführt wird.

2. Schloss mit flachem Schlüssel nach Anspruch 1, **dadurch gekennzeichnet, dass** die Form der Ausbuchtung (15) und diejenige der Bearbeitung (17) untereinander kompatibel sind.

3. Schloss nach einem der Ansprüche 1 oder 2, **dadurch gekennzeichnet, dass**
- die Rampe (16) des Schlüssels (4) eine ausreichende Länge aufweist, um durch Zusammenarbeit mit der Rampe (14) des aktiven Schlüsselanschlags (5) am Ende der Einführung des Schlüssels (4) in den Schlüsselkanal den aktiven Schlüsselanschlag (5) bis in die Freigabeposition des Rotors (3) zurückzubringen.

4. Schloss nach einem der Ansprüche 1 oder 2, **dadurch gekennzeichnet, dass**
- die Rampe (16) des Schlüssels (4) keine ausreichende Länge aufweist, um den aktiven Schlüsselanschlag (5) bis in die Freigabeposition des Rotors (3) zurückzubringen, und dadurch, dass der Schlüssel (4) in der Bearbeitung (17) einen Magneten (18) umfasst, der durch das Anziehen der Ausbuchtung (15) die Verschiebung des aktiven Schlüsselanschlags (5) bis in die Freigabeposition des Rotors (3) sicherstellt.

5. Schloss nach einem der Ansprüche 1 bis 4, **dadurch gekennzeichnet, dass**
- der aktive Schlüsselanschlag (5) in der Verriegelungsposition des Rotors (3) durch Federn (12, 13), die in dem Rotor (3) aufgenommen sind, hin zum Stator (2) vorgespannt ist.

6. Schloss nach einem der Ansprüche 1 bis 4, **dadurch gekennzeichnet, dass** der aktive Schlüsselanschlag (5) in der Verriegelungsposition des Rotors (3) durch einen Magneten (19), der im Stator (2) aufgenommen ist, hin zum Stator (2) vorgespannt ist.

## Claims

1. A lock with flat key (4), with active key stop (5) arranged in a rotor housing (6) near the key channel bottom, urged toward a stator notch in the absence of the key to ensure locking of the rotor, and including a ramp (14) cooperating with a corresponding ramp (16) of the key (4) to return, at the end of introduction of the key (4) into the key channel, the active key stop (5) from the locking position of the rotor (3) toward the released position of the rotor (3), **characterized in that**:
- the active key stop (5) includes, opposite its ramp (14) in the direction of progression of the key (4), a protuberance (15) oriented toward the key channel, and
- the key (4) includes a machining (17) to receive said protuberance (15) when the active key stop (5) is returned to the released position of the rotor (3).

2. A lock with flat key according to claim 1, **characterized in that** the shape of the protuberance (15) and the shape of the machining (17) are compatible with one another.

3. The lock according to one of claims 1 or 2, **characterized in that**:
- the ramp (16) of the key (4) has a length that is sufficient, by cooperation with the ramp (14) of the active key stop (5), to return, at the end of introduction of the key (4) into the key channel, the active key stop (5) to the released position of the rotor (3).

4. The lock according to one of claims 1 or 2, **characterized in that**:
- the ramp (16) of the key (4) does not have a length sufficient to return the active key stop (5) to the released position of the rotor (3), and **in that** the key (4) includes, in the machining (17), a magnet (18) ensuring, by attraction of the protuberance (15), the completion of the movement of the active key stop (5) to the released position of the rotor (3).

5. The lock according to one of claims 1 to 4, **characterized in that**:
- the active key stop (5) is urged toward the stator (2), in the locking position of the rotor (3), by springs (12, 13) housed in the rotor (3).

6. The lock according to one of claims 1 to 4, **characterized in that** the active key stop (5) is urged toward the stator (2), in the locking position of the rotor (3), by a magnet (19) housed in the stator (2).
